# FASCICULE DE BREVET EUROPEEN

(11) **EP 0 923 456 B1**
(45) Date de publication et mention de la délivrance du brevet: **10.01.2001**
(21) Numéro de dépôt: 97903556.5
(22) Date de dépôt: 11.03.1997
(51) Int. Cl.: B43K 1/08

(54) **POINTE PORTE-BILLE POUR STYLO A BILLE**
KUGELSPITZE FÜR KUGELSCHREIBER
BALL-BEARING TIP FOR BALL-POINT PEN

(30) Priorité: 27.08.1996 CH 210596
(43) Date de publication de la demande: 23.06.1999
(73) Titulaire: Premec SA, 6814 Cadempino Lugano (CH)
(72) Inventeur: SANTINI, Sergio, CH-6932 Breganzona (CH)
(74) Mandataire: Micheli & Cie
(86) Numéro de dépôt international: IB9700228
(87) Numéro de publication internationale: WO9808693

(56) Documents cités:
- EP-A- 0 679 535
- EP-A- 0 726 168
- FR-A- 1 500 199
- FR-A- 2 100 149
- US-A- 5 104 249

## Description

La présente invention a pour objet une pointe porte-bille pour stylo à bille d'usage courant, comprenant une pointe porte-bille retenant une bille en rotation et un manchon contenant une certaine quantité d'encre.

La pointe porte-bille comporte une cavité de retenue de la bille dans laquelle la bille est libre en rotation. Le fond de cette cavité communique avec un passage axial d'amenée d'encre, ce passage d'encre communiquant par ailleurs avec le manchon contenant la réserve d'encre qui est généralement monté sur l'arrière de la pointe porte-bille.

Autour du canal d'amenée d'encre la cavité de la pointe porte-bille comporte généralement une surface d'appui de la bille présentant la forme d'un anneau de sphère. Des rainures, ou pattes d'araignée, sont généralement usinées dans la paroi cylindrique du passage d'amenée d'encre et dans la surface d'appui de la bille pour permettre une distribution homogène de l'encre sur la surface de la bille. Ces rainures sont difficiles à usiner et nécessitent des opérations de reprise de sorte que leur centrage n'est pas toujours assuré.

On a également proposé de ménager sous la bille, entre sa surface libre et le canal d'amenée d'encre une chambre d'accumulation d'encre. Dans de telles exécutions, l'encre n'est en contact qu'avec la surface de la bille située au centre de la surface d'appui annulaire de cette bille, ce qui pour des billes de faible diamètre n'est pas suffisant pour distribuer une quantité d'encre suffisante pour assurer une écriture homogène. De plus, ces pattes d'araignée s'encrassent rapidement par des déchets de papier, ce qui nuit au bon fonctionnement du stylo.

Certaines autres réalisations proposent de réaliser une surface d'appui de la bille présentant des facettes planes inclinées pour une meilleure distribution de l'encre. Dans ces exécutions, au bout d'un certain temps d'utilisation, la bille use cette surface d'appui qui devient une portion annulaire de sphère et on retrouve alors les mêmes inconvénients d'une trop faible distribution d'encre.

Lorsque le diamètre de la bille est égal ou inférieur à 0,5 mm les inconvénients et difficultés liées à l'usinage des pattes d'araignée, à la réalisation d'une chambre intermédiaire d'accumulation d'encre ou de création d'une surface d'appui de la bille munie de facettes deviennent majeures et les solutions indiquées plus haut conduisent à des prix de revient exorbitants ou à des pointes présentant un mauvais fonctionnement.

Le document EP-A-0 679 535 décrit une pointe porte-bille comportant un tube à section circulaire dans la partie frontale duquel est disposée la bille qui y est retenue dans un logement obtenu par des portions déformées du tube à l'arrière et à l'avant de la bille. De telles pointes à bille obtenues par déformations radiales multiples d'un tube à section circulaire ne présentent cependant pas la précision de fonctionnement des pointes porte-bille à pointe usinée.

Le document EP-A-0 726 168 décrit un stylo à bille et un procédé de fabrication de ce dernier permettant le sertissage de la bille par l'application d'outils présentant différents angles d'applications. La bille s'appuie à l'arrière sur une surface d'appui sphérique comportant un canal central d'encre à section sphérique aboutissant dans des rainures périphériques gravées dans la surface d'appui. Comme précédemment décrit, ces rainures sont difficiles à usiner et nécessitent des opérations de reprise de sorte que leur centrage n'est pas toujours assuré. En outre, la distribution d'une quantité d'encre suffisante pour assurer une écriture homogène n'est pas assurée surtout dans le cas de billes d'un faible diamètre.

La présente invention a pour objet une pointe porte-bille pour stylo-bille facile à usiner, bon marché, d'un fonctionnement parfait et durable et ceci tout particulièrement pour des pointes porte-bille dont la bille présente un diamètre au plus égal à 0,5 mm, ce qui permet une écriture fine.

Ces buts sont obtenus par les caractéristiques énumérées dans la revendication 1.

Le dessin annexé illustre schématiquement et à titre d'exemple trois formes d'exécution de la pointe porte-bille pour stylo bille selon la présente invention.

La figure 1 illustre en coupe axiale, la bille étant en position de service, la pointe porte-bille selon la première forme d'exécution.

La figure 2 est une coupe identique à la figure 1, la bille n'étant pas représentée.

La figure 3 est une vue en plan en direction de la flèche A de la figure 2 de la pointe porte-bille.

Les figures 4 à 6 sont des vues analogues aux figures 1 à 3 d'une seconde forme d'exécution de l'invention.

Les figures 7 à 9 sont des vues analogues aux figures 1 à 3 d'une troisième forme d'exécution de l'invention.

La première forme d'exécution de la pointe porte-bille pour stylo-bille, illustrée aux figures 1 à 3 comporte un corps 1 muni d'une cavité 2 destinée à recevoir et maintenir une bille 3 émergeant hors de la face frontale du corps 1 de la pointe. Cette cavité 2 comporte une surface d'appui de la bille ou siège 4 formée de zones sphériques, dont le rayon de courbure correspond à celui de la bille 3 et qui ici est inférieur à 0,5 mm, la pointe porte-bille étant destinée à un stylo-bille permettant une écriture fine.

La partie frontale de la pointe 1, dépassant le diamètre équatorial de la bille 3 en position de service, est sertie ou repoussée vers l'axe central ce qui permet de maintenir la bille 3 dans la cavité 2 où elle se meut en rotation librement.

La partie arrière du corps 1 de la pointe est munie d'un logement 5 destiné à communiquer avec un réservoir d'encre, non illustré, fixé axialement sur l'arrière de la pointe 1.

Un canal central d'amenée d'encre 6, axé sur l'axe de symétrie de la pointe 1, relie la cavité 2 à ce logement distributeur d'encre 5.

La particularité de ce canal central d'amenée d'encre 6 est qu'il présente la forme d'un prisme droit dont l'axe de symétrie est confondu avec celui de la pointe 1 et dont la section transversale est telle qu'elle présente des zones reliant directement le logement 5 à la portion de la cavité 2 située à l'extérieur de la surface d'appui 4 de la bille 3.

On voit ainsi que cette forme particulière du passage d'amenée d'encre 6 entraîne le fait que le siège 4 de la bille est fractionné en plusieurs zones 4, séparées les unes des autres, chacune étant une portion de sphère dont le centre est situé sur l'axe de symétrie de la pointe 1 et dont le rayon de courbure correspond à celui de la bille, soit inférieur ou au plus égal à 0,5 mm.

Dans cette première forme d'exécution le passage central d'amenée d'encre 6 est de section droite triangulaire de sorte que la surface d'appui 4 de la bille 3 est divisée en trois zones, présentant, vue en plan, la forme de secteur de cercles, concentriques à l'axe longitudinal dudit canal 6.

Dans cette exécution, ce sont les angles du prisme triangulaire formant le passage central d'amenée d'encre 6 qui relient directement à l'extérieur desdites zones d'appui 4 de la bille, le logement 5 relié au réservoir d'encre à la cavité 2 dans laquelle tourne la bille 3.

De cette façon on augmente très fortement la surface de la bille 3 qui est mise en contact avec l'encre, en effet cette surface est ici formée d'une part de celle formée par l'intersection de la bille 3 et du canal 6 et augmentée d'autre part de la surface extérieure de la tranche de la bille comprise entre le diamètre extérieur, du siège 4 et pratiquement son diamètre équatorial soit la portion de la surface extérieure de la bille 3 formée par la révolution autour de l'axe de la pointe d'un arc de cercle ayant le rayon de la bille 3 et dont l'angle au centre est α (fig. 1).

On obtient ainsi un agrandissement spectaculaire, de l'ordre de 3 à 6 fois, de la surface de la bille 3 mise en contact avec l'encre par rapport aux pointes porte-bille conventionnelles, ce qui permet de garantir un bon fonctionnement du stylo-bille même pour des diamètres de bille inférieurs à 0,5 mm, tout en conservant une pointe porte-bille facile à fabriquer et à usiner. En outre, ces passages évitent tout encrassement par des déchets de papier.

En fait, par cette construction, on permet à la cavité 2 de maintien de la bille de se remplir d'encre ce qui constitue une sorte de chambre d'encrage supplémentaire située au-delà du siège 4 de la bille en direction de la partie frontale de la pointe 1.

Cette innovation permettant d'augmenter la portion de la surface de la bille 3 en contact avec l'arrivée d'encre, ici la surface encrée de la bille 3 est presque égale à la moitié de sa superficie, est très importante spécialement dans les pointes porte-bille ayant des billes de petit diamètre, inférieur ou égal à 0,5 mm, car la distribution d'encre conventionnelle pour ces petites billes est insuffisante et ne donne pas de bons résultats.

De plus, cette innovation permet simultanément de réduire grandement la complexité des formes et donc des usinages nécessaires pour la fabrication de la pointe porte-bille et ceci est d'autant plus important et appréciable que les dimensions de la pointe sont petites.

Dans la seconde forme d'exécution illustrée aux figures 4 à 6, seule la forme du canal central 6 d'amenée d'encre est modifiée. Dans cette exécution, ce canal 6 présente une section de forme générale triangulaire, mais dont les pointes ont été arrondies, ce qui augmente la section de passage entre le logement 5 et la cavité 2 et les côtés du triangle présentant des portions médianes courbes, ce qui diminue la largeur des portions 4 de la zone d'appui sphérique de la bille 3.

Dans la forme d'exécution illustrée aux figures 7 à 9, la section du canal d'amenée d'encre 6 est en forme d'étoile à six branches divisant ainsi la zone d'appui sphérique de la bille en six portions 4 indépendantes.

Ce canal d'amenée d'encre 6 peut présenter de multiples formes différentes, sa section droite peut être cruciforme, carrée ou polygonale. La caractéristique importante de la pointe est que ce canal central 6 soit constitué par un prisme droit et que celui-ci intersecte la zone sphérique d'appui de la bille 3, de manière à créer plusieurs portions d'appui 4 ayant toutes la forme d'une portion de sphère d'un rayon de courbure égal à celui de la bille 3 et dont le centre est situé sur l'axe de la pointe 1 coïncidant avec l'axe du passage 6 central. Ainsi, le passage d'amenée d'encre 6 sépare la surface d'appui de la bille 3 en plusieurs portions 4 distinctes et relie directement la cavité 2 de maintien de la bille au logement d'amenée d'encre 5.

## Revendications

1. Pointe porte-bille pour stylo à bille comportant un corps (1) muni d'une cavité (2) de maintien de la bille (3) émergeant de la face frontale de la pointe et tournant librement dans cette cavité (2); un logement arrière (5) destiné à être relié à un réservoir d'encre et un passage d'amenée d'encre (6) coaxial à la pointe débouchant dans ce logement (5); la surface d'appui de la bille (3) sur le corps (1) étant constituée par une pluralité de portions de surfaces d'une sphère dont le rayon de courbure est égal à celui de la bille (3) et le centre situé sur l'axe de la pointe (1) coaxial à l'axe du passage d'amenée d'encre (6), caractérisée par le fait que le passage d'amenée d'encre (6) présente la forme d'un prisme droit de section polygonale dont le cylindre dans lequel il est inscrit présente un diamètre plus grand que le diamètre extérieur de la surface d'appui de la bille (3) de sorte que ce passage (6) relie directement le logement (5) à la cavité (2).

2. Pointe selon la revendication 1, caractérisée par le fait que le diamètre de la bille (3) est inférieur ou égal à 0,5 mm.

3. Pointe selon la revendication 1, caractérisée par le fait que ladite section polygonale est triangulaire, carrée, cruciforme ou étoilée.

4. Pointe selon la revendication 1, caractérisée par le fait que lesdites portions de surfaces (4) sont des parties d'une zone annulaire sphérique dont le rayon de courbure correspond à celui de la bille (3) et dont le centre est situé sur l'axe de la pointe (1) coaxial à l'axe du passage d'amenée d'encre (6).

5. Pointe selon l'une des revendications précédentes, caractérisée par le fait que la cavité (2) de maintien de la bille (3) est reliée directement par plusieurs portions distinctes du passage d'amenée d'encre (6) au logement (5) débouchant sur la face arrière de la pointe communiquant avec un réservoir d'encre fixé à la pointe.

## Patentansprüche

1. Kugelspitze für Kugelschreiber mit einem Körper (1), der mit einer Höhlung (2) versehen ist, die die Kugel (3) hält, die aus der Stirnseite der Spitze heraussteht und sich in dieser Höhlung (2) frei dreht; mit einem rückseitigen Lager (5), das dazu bestimmt ist, mit einem Vorratsbehälter für Tinte verbunden zu sein, sowie einem Durchlass (6) für Tintenzufuhr, der koaxial mit der Spitze ist und in dieses Lager (5) mündet; wobei die Auflagefläche der Kugel (3) im Körper (1) aus einer Mehrzahl von Oberflächenabschnitten einer Kugel besteht, deren Krümmungsradius gleich dem der Kugel (3) ist und deren Mittelpunkt auf der mit der Achse des Durchlasses (6) für die Tintenzufuhr koaxialen Achse der Spitze (1) liegt, dadurch gekennzeichnet, dass der Durchlass (6) für Tintenzufuhr die Gestalt eines geraden Prismas von vieleckigem Querschnitt aufweist, dessen umschreibender Zylinder einen Durchmesser aufweist, der grösser als der Aussendurchmesser der Auflagefläche der Kugel (3) ist, so dass dieser Durchlass (6) das Lager (5) direkt mit der Höhlung (2) verbindet.

2. Spitze nach Anspruch 1, dadurch gekennzeichnet, dass der Durchmesser der Kugel (3) kleiner oder gleich 0,5 mm ist.

3. Spitze nach Anspruch 1, dadurch gekennzeichnet, dass der benannte vieleckige Querschnitt dreieckig, quadratisch, kreuzförmig oder sternförmig ist.

4. Spitze nach Anspruch 1, dadurch gekennzeichnet, dass die benannten Oberflächenabschnitte (4) Teile einer ringförmigen Kugelzone sind, deren Krümmungsradius dem der Kugel (3) entspricht und deren Mittelpunkt auf der mit der Achse des Durchlasses (6) für Tintenzufuhr koaxialen Achse der Spitze (1) liegt.

5. Spitze nach einem der voraufgehenden Ansprüche, dadurch gekennzeichnet, dass die die Kugel (3) haltende Höhlung (2) mit dem Lager (5) direkt durch mehrere, verschiedene Abschnitte des Durchlasses (6) für Tintenzufuhr verbunden ist, der an der Rückseite der Spitze mündet und mit einem an der Spitze befestigten Tintenvorratsgefäss in Verbindung steht.

## Claims

1. A ball-bearing tip for a ball-point pen including a body (1) provided with a cavity (2) for holding a ball (3) protruding from the front face of the tip and rotating freely in this cavity (2); a rear housing (5) designed for connecting to an ink reservoir and an ink supply passage (6) coaxial with respect to the tip and opening into this housing (5); the support surface for the ball (3) on the body (1) being comprised of a plurality of portions of the surface of a sphere having a radius of curvature equal to that of the ball (3) and having its centre located on the axis of the tip (1) which is coaxial with respect to the axis of the ink supply passage (6), characterised in that the ink supply passage (6) has the shape of a straight prism of a polygonal cross-section, with the cylinder into which is inscribed the polygon having a diameter greater than the outer diameter of the support surface for the ball (3), such that this passage (6) connects directly the housing (5) to the cavity (2).

2. A tip according to claim 1, characterised in that the diameter of the ball (3) is lesser than or equal to 0.5 mm.

3. A tip according to claim 1, characterised in that said polygonal cross-section is triangular, square, cruciform or star-shaped.

4. A tip according to claim 1, characterised in that said surface portions (4) are parts of an annular spherical area having a radius of curvature corresponding to that of the ball (3) and having a centre situated on the axis of the tip (1), coaxial with the axis of the ink supply passage (6).

5. A tip according to one of the preceding claims, characterised in that the cavity (2) for holding a ball (3) is connected directly by several different portions of the ink supply passage (6) to the housing (5) opening at the rear face of the tip and in communication with the ink reservoir affixed to the tip.
